# EUROPÄISCHE PATENTSCHRIFT

(11) **EP 0 151 684 B1**
(45) Veröffentlichungstag und Bekanntmachung des Hinweises auf die Patenterteilung: **04.03.1987**
(21) Anmeldenummer: 84111324.4
(22) Anmeldetag: 22.11.1983
(51) Int. Cl.: E01C 11/22

(54) **Bausatz für Entwässerungsrinne**
Drainage channel forming kit
Jeu de pièces détachées pour former un caniveau d'écoulement

(30) Priorität: 23.11.1982 CH 6826/82; 18.10.1983 CH 5662/83
(43) Veröffentlichungstag der Anmeldung: 21.08.1985
(62) Teilanmeldung aus: 83810547.6
(73) Patentinhaber: Poly-Bauelemente AG, 8134 Adliswil (CH)
(72) Erfinder: Thomann, Roland, CH-8135 Langnau a/Albis (CH); Amann, Markus, CH-8135 Langnau a/Albis (CH); Brink, Heinz-Dieter, CH-3322 Mattstetten (CH); Witschi, Heinz, CH-6043 Adligenswil (CH)
(74) Vertreter: White, William (CH)

## Beschreibung

Die vorliegende Erfindung betrifft einen Bausatz für eine Entwässerungsrinne gemäss dem Oberbegriff des Patentanspruchs 1. Ein solcher Bausatz ist aus DE-A-2 844 748 bekannt. Auf einen U-förmigen Rinnenkörper, vorzugsweise aus Kunststoff-Beton, ist ein vierseitig geschlossener Gussrahmen aufgesetzt, der seinerseits den eingelegten Gussrost trägt. Der Rahmen weist aussenseitig abgeschrägte Flächen auf, derart, dass durch die damit bewirkte Verjüngung ein Ausreissen aus dem Fundament zumindest erschwert wird. Dies hat jedoch den Nachteil, dass die Verfugung keilförmig wird, wodurch der Beton der Belagsfläche an der Kante ausbrechen kann. In Verlängerung der abgeschrägten Flächen sind mehrere die Tragrippen der beiden Seitenwände nach aussen übergreifende Verankerungslappen vorgesehen. Die beiden kurzen Seiten des Rahmens geben dem Rahmen als einzelnes Einbauteil die notwendige Eigenfestigkeit und dienen der Halterung der Roste, die sich damit weder in Längsrichtung noch in Querrichtung verschieben können. Auch kann dadurch bei späterem Verschleiss-Belagseinbau der Rahmen freigelegt und auf einer neuen Kote montiert werden.

Es hat sich jedoch gezeigt, dass die seitlichen Verankerungslappen, die aussenseitig am Rinnenkörper anliegen, bei einem stufenweisen Einbau der Beläge zu Schwierigkeiten führen können, weil dann allenfalls seitlich der Auflagefläche eine Rille freigehalten oder ausgefräst werden muss.

Wenn ursprünglich nicht an eine Befestigung der Roste gedacht wurde, liessen sich die Ausnehmungen oftmals nicht mehr herausbrechen, oder sie mussten in aufwendiger Weise herausgemeisselt werden.

Bei Autobahnen oder dgl. stark beanspruchten Verkehrswegen wird oftmals schon eine Partie für den Verkehr freigegeben, beispielsweise für den Werkverkehr. Dies erfolgt schon, wenn erst die untere Tragschicht eingebaut ist. Wenn dann in einer zweiten Freigabestufe der Strassenverkehr zugelassen werden soll, erfolgt dies meistens bei eingebauter oberer Tragschicht. Eine solche obere Tragschicht kann aber bis 10 cm und manchmal auch dicker sein. Damit kann dies nicht mehr durch ein einfaches Anheben des Rahmens ausgeglichen werden. Auch wenn aber der Rahmen auf die obere Tragschicht aufgesetzt werden kann, um die endgültige Strassendecke einzubauen, bringt dies die schon erwähnten Nachteile bezüglich der Führungslappen mit sich.

Es ist deshalb eine Aufgabe der Erfindung, eine Entwässerungsrinne der beschriebenen Art derart zu verbessern, dass sie allen Anforderungen bezüglich der Belastbarkeit, der Einfachheit beim Einbau und der Kosten bei Herstellung und Einbau gerecht wird.

Erfindungsgemäss wird dies durch die kennzeichnenden Merkmale des Patentanspruchs 1 erreicht.

Dadurch, dass die Verankerungslappen durch eine Sollbruchstelle mit den Rahmen verbunden sind, lassen sich die Rahmen auch nachträglich noch ohne Nacharbeit am Belag auf den Rinnenkörper aufsetzen. Durch die senkrechte obere Aussenwand wird ein Ausbrechen des Betons an der Kante der Belagsfläche vermieden.

Vorteilhafte Weiterbildungen der Erfindung sind in den abhängigen Ansprüchen angegeben.

Aus der DE-A-2 423 285 ist es zwar bekannt, an einem auf einen Rinnenkörper aufgesetzten Rahmen seitlich vorstehende Verankerungslappen vorzusehen. Bei dieser Ausführung ist jedoch der Rahmen fest auf den Rinnenkörper aufgesetzt und die Verankerungslappen sind dementsprechend nicht abtrennbar. Ein stufenweiser Aufbau ist nicht vorgesehen.

Die Erfindung wird nachfolgend anhand der Zeichnung beispielsweise erläutert.

Es zeigen :
Figur 1 eine perspektivische Ansicht einer Entwässerungsrinne gemäss der Erfindung in gedehnter Darstellungsweise,
Figur 2 eine Schnittansicht quer zur Längsachse der Entwässerungsrinne gemäss Fig. 1 im Einbau in einen Verkehrsweg auf der Höhe der oberen Tragschicht, mit eingesetztem Rost, jedoch noch ohne Rahmen,
Figur 3 dieselbe Schnittansicht wie Fig. 2 mit aufgesetztem Rahmen im Einbau in den mit einer Deckschicht versehenen Verkehrsweg,
Figur 4 dieselbe Schnittansicht wie in Fig. 3 jedoch mit entfernten Verankerungslappen, und
Figur 5 eine ähnliche Schnittansicht wie in Fig. 3 jedoch bei dreistufigem Einbau, wobei der Verkehrsweg schon bei eingebauter unterer Tragschicht benützbar ist.

In Fig. 1 sind die verschiedenen Teile des Bausatzes einer Entwässerungsrinne deutlich ersichtlich, nämlich ein Rinnenkörper 1, ein Rahmen 2 und ein Rost 3. Der Rinnenkörper ist aus Polyester-Beton in einem Stück gegossen und weist seitliche Verankerungsrippen 10 auf, die der besseren Verankerung im Fundament dienen. In den Seitenwänden 11 befinden sich noch durch Schwächungsstellen vorbereitete Oeffnungen 12, durch die nach Ausbrechen der Wandpartie ein bekannter Verankerungsdübel eingesetzt werden kann, um dadurch noch eine zusätzliche Verankerung zu erzielen.

Die Festigkeit wird durch den auf den Rinnenkörper 1 aufsetzbaren Rahmen 2 erhöht, der zugleich auch einen Kantenschutz für den Rinnenkörper 1 darstellt.

Die Auflagefläche auf den Seitenwänden 11 für den Rahmen 2 ist stufenförmig mit einer aussenliegenden erhöhten Tragrippe 13 und einer inneren tiefer liegenden Formschulter 14 ausgebildet. Am unteren, über die Seitenwand 11 des Rinnenkörpers vorstehenden Rand der Tragrippe 13 ist eine weitere seitliche Verankerungsrippe 15 vorhanden.

Der Rahmen 2 besteht aus zwei Seitenteilen 20 und zwei die Enden der Rahmenteile 20 verbindende Stege 21. Diese Stege 21 geben dem Rahmen 2 die nötige Formstarrheit und sorgen dafür, dass die Roste 3 auch in Längsrichtung fixiert sind. Aussenseitig sind die Seitenteile 20 mit einer unteren seitlichen durchgehenden Rippe 22 versehen, mit denen nach auswärts ragende Verankerungslappen 23 einstückig verbunden sind. Die Unterseite der Seitenteile 20 weisen bei der Uebergangsstelle zu den Verankerungslappen 23 und beim Ansatz des nach unten vorstehenden Führungsteils 24 des Rahmens je eine Rille 25 bzw. 26 auf. Die äussere Rille 25 bewirkt eine Einkerbung bei den Verankerungslappen 23, damit diese, wie später noch beschrieben wird, bei Bedarf an dieser Sollbruchstelle abgetrennt werden können. Die beiden Rillen 25, 26 werden beim Giessen des Rahmens dadurch erzeugt, dass für den erhabenen Teil 27 zwischen den beiden Rillen eine Vertiefung in die Giessform eingeschliffen wird. Die Verankerungslappen 23 verhindern ein Verschieben des Rahmens 2 in Längsrichtung.

Die Aussenfläche der Seitenteile 20 des Rahmens ist wenigstens angenähert senkrecht, die obere Fläche der seitlichen Rippe 22 ist wenigstens angenähert horizontal und die Uebergangspartie zwischen ihnen ist gerundet. Damit kann die Deckschicht des Verkehrsweges bis an den Rahmen 2 heran angefüllt werden, und es braucht kein teures Fugenband in zeitaufwendiger Arbeit eingesetzt zu werden.

Schliesslich weist der Rost 3 in bekannter Weise längliche, quer zur Längsachse angeordnete Oeffnungen 31 zwischen zwei Seitenrippen 30 auf. Die Aussenflächen 32 der Seitenrippen 30 sind ebenfalls wenigstens angenähert senkrecht und die unteren Auflageflächen 33 sind horizontal zur Auflage auf der innenliegenden Auflageschulter 28 des Rahmens 2.

Ein Steg 40 im Rahmen 2 befindet sich etwa mittig unter dem Rost 3 und weist ein Durchgangsloch 41 (Fig. 3 bis 5) für die Befestigung des Rostes 3 mittels einer Schraube 42 auf. Der Kopf 43 der Schraube 42 wird in einer Vertiefung 34 im Rost 3 versenkt. Unter dem Steg 40 befindet sich ein an der Schraube 42 angeschraubter Riegel 45 (Fig. 3-5). Die Enden des Riegels 45 greifen nach Verdrehen in die dargestellte Lage in den Riegelhalter 44 in den Seitenwänden 11 ein, um den Rost 3 und den Rahmen 2 am Rinnenkörper 1 zu haltern. Der Riegelhalter 44 ist in der Stammanmeldung EP-A-112287 beansprucht und eingehender beschrieben.

Fig. 2 bis 5 zeigen Querschnitts-Ansichten von unterschiedlich eingebauten Entwässerungsrinnen gemäss der vorangehenden Beschreibung. Gleiche Teile sind mit gleichen Bezugsziffern angeschrieben. Demnach ist der Rinnenkörper 1 in ein Betonbankett 50 eingegossen. Allfällige Dübel sind nicht eingezeichnet. Die Heissmischtragschicht (HMT) 51 ist bündig mit der Auflagefläche 16 der Tragrippe 13. Wenn nun die Vertiefung der Formschulter 14 gleich gross ist, wie diejenige der Auflageschulter 28 bezüglich der Oberfläche des Rahmenteils 20, liegt ein darin eingesetzter Rost 3 ebenfalls bündig mit der HMT 51. Mittels der Schraube 42 kann der Riegel 45 zum Eingriff in die beiden Riegelhalter 44 verdreht werden und durch Anziehen der Schraube 42 lässt sich der Rost 3 befestigen.

Wenn dann später gemäss Fig. 3 eine Deckschicht 52 auf das Bankett 50 eingebaut wird, kann der Rahmen 2 anstelle des Rostes 3 auf den Rinnenkörper 1 gesetzt werden. Wenn sich das Bankett 50 neben dem Rinnenkörper 1 ausfräsen lässt, oder wenn vor dem Einbau der Deckschicht 52 ein Fugenband in das Bankett 50 eingelegt wurde, kann der Rahmen 2 mit Verankerungslappen 23 eingesetzt werden, sonst müssten die Verankerungslappen 23, wie in Fig. 4 dargestellt ist, vom Rahmen 2 abgetrennt werden. Dieses Abtrennen kann durch die Rille 25 bedingt auf einfache Weise mittels eines Hammers erfolgen, indem von oben auf die Verankerungslappen 23 geschlagen wird.

Der Steg 40 des Rahmens 2 ist wie erwähnt mit einem Durchgangsloch 41 versehen. Die Schraube 42 wird damit durch den Steg 40 gesteckt und in den Riegel 45 eingeschraubt. Damit kann der Rost 3 auf dem Rahmen 2 befestigt werden und beide zusammen werden mittels des Riegels 45 und der Riegelhalter 44 starr mit dem Rinnenkörper 1 verbunden.

Fig. 5 zeigt den Fall, wenn auf das Bankett 50 eine obere Tragschicht 53 aufgesetzt wird, und dann auf diese Tragschicht 53 die Deckschicht 52. Damit der Verkehrsweg bereits mit dem Bankett 50 allein benützbar ist, kann zuerst gemäss Fig. 2 der Rost 3 direkt auf den Rinnenkörper 1 aufgesetzt werden.

Ein Aufsatzelement 4, das auf die Auflagefläche auf dem Rinnenkörper 1 aufgesetzt werden kann und oben eine gleichartige Auflagefläche aufweist, wie der Rinnenkörper 1, dient zur Ueberbrückung der zusätzlichen Höhe. Das Aufsatzelement 4 kann als vierseitig geschlossenes Gehäuse ausgebildet sein oder es kann zwei durch Querrippen verbundene Seitenwände 61 aufweisen. Vor dem Einbau der Deckschicht 52 kann der Rahmen 2 gemäss Fig. 3 oder 4 aufgesetzt werden und mit einer längeren Schraube 46 werden dann Rinnenkörper 1, Aufsatzelement 4, Rahmen 2 und Rost 3 in vorbeschriebener Weise untereinander verbunden.

## Patentansprüche

1. Bausatz für eine Entwässerungsrinne mit einem länglichen U-förmigen Rinnenkörper (1), vierseitig geschlossenen Rahmen (2) und in den Rinnenkörper bzw. die Rahmen einsetzbaren Rosten (3), wobei die Auflageflächen der Seitenwände (11) des Rinnenkörpers (1) für den Rahmen (2) stufenförmig mit aussenliegender erhöhter Tragrippe (13) und innerer tiefer liegender Formschulter (14) ausgebildet sind, und wobei auch der Rahmen (2) an seiner Innenseite mit einer Längsseits und vertieft angeordneten Auflageschulter (28) für die Auflage von Seitenrippen (30) der Roste (3) versehen ist, und der Rahmen (2) mit mehreren die Tragrippen (13) der beiden Seitenwände (11) nach aussen übergreifenden, vom Rahmen (2) abstehenden Verankerungslappen (23) versehen ist, dadurch gekennzeichnet, dass die obere Aussenwand der seitlichen Rahmenseiten (20) im wesentlichen senkrecht verläuft, dass über diese Aussenwand eine sich längs des ganzen Rahmens (2) erstreckende Seitenrippe (22) horizontal vorsteht, und dass die Verankerungslappen (23) horizontal und vertikal über diese Seitenrippe (22) vorstehen und mit ihr durch eine Sollbruchstelle verbunden sind.

2. Bausatz nach Patentanspruch 1, dadurch gekennzeichnet, dass die Verankerungslappen (23) und der angrenzende Rahmenteil (24) eine Nut (27) bilden.

3. Bausatz nach Patentanspruch 2, dadurch gekennzeichnet, dass angrenzend an die Verankerungslappen (23) im Nutgrund eine Rille (25) zwecks Bildung der Sollbruchstelle vorgesehen ist.

4. Bausatz nach einem der Patentansprüche 1 bis 3, dadurch gekennzeichnet, dass die Höhe der Tragrippe (13) der Seitenwände (11) und der vertikale Abstand der Auflageschulter (28) des Rahmens von seiner Oberkante wenigstens angenähert *gleich gross sind.

5. Bausatz nach einem der Patentansprüche 1 bis 4, dadurch gekennzeichnet, dass zusätzlich ein vierseitig geschlossenes Aufsatzelement (4) mit einerseits einer zur Auflagefläche der Seitenwände (11) komplementären Stützfläche und anderseits mit einer gleich wie die Auflagefläche der Seitenwände (11) ausgebildeten weiteren Auflagefläche vorgesehen ist.

6. Bausatz nach einem der Patentansprüche 1 bis 5, dadurch gekennzeichnet, dass die senkrechte Aussenwand des Rahmens über eine abgerundete Uebergangspartie in die oben liegende, etwa horizontale Fläche der Seitenrippe (22) übergeht.

## Claims

1. Kit of parts for a drainage gully with a rather long U-shaped gully-body (1), a frame (2) closed on four sides and a grating (3) fitting in the gully-body or in the frame, such that the seating surfaces of the side walls (11) of the gully-body (1) for the frame (2) are formed with a step with an outer raised support rib (13) and an inner lower shoulder (14), and such also that the frame (2) is provided on its inner side with a lengthwise set down support shoulder (28) to receive the side ribs (30) of the grating (3), and the frame (2) is provided with several anchoring lugs (23) standing out from the frame (2) outwardly overlapping the support ribs (13) of both side walls (11), characterized in that the upper outer wall of the lateral frame sides (20) runs substantially vertically, that a side rib (22) extending the length of the whole frame (2) projects horizontally from this outer wall, and that the anchoring lugs (23) project horizontally and vertically from this side rib (22) and are connected with it through an intentionally breakable region.

2. Kit of parts according to Claim 1, characterized in that the anchoring lugs (23) and the adjacent part (24) of the frame form a recess (27).

3. Kit of parts according to Claim 2, characterized in that a groove (25) to form the intentionally breakable region is provided in the bottom of the recess adjacent to the anchoring lugs (23).

4. Kit of parts according to one of the Claims 1 to 3, characterized in that the height of the support rib (13) of the side walls (11) and the vertical distance apart of the support shoulder (28) of the frame and its upper edge are at least approximately equal.

5. Kit of parts according to one of the Claims 1 to 4, characterized in that an attachment element (4) closed on four sides is additionally provided, which has on one side a support surface complementary to the support surface of the sidewalls (11) and on the other side is formed with a further support surface similar to the support surface of the side walls (11).

6. Kit of parts according to one of the Claims 1 to 5, characterized in that the vertical outer wall of the frames merges with the upper more or less horizontal surface of the side rib (22) by way of a rounded-off transition part.

## Revendications

1. Jeu de pièces détachées pour former un caniveau d'écoulement, comprenant un corps oblong de caniveau (1) configuré en U, des cadres (2) fermés sur quatre côtés et des grilles (3) pouvant être respectivement encastrées dans le corps de caniveau ou les cadres, les surfaces de contact des parois latérales (11) du corps de caniveau (1) destinées au cadre (2) étant de réalisation étagée avec une nervure de support rehaussée (13) reléguée à l'extérieur et un épaulement moulé interne (14) occupant une position plus profonde, le cadre (2) étant également pourvu, à sa face interne, d'un épaulement d'appui (28) disposé longitudinalement et occupant une position encaissée, en vue de l'appui de bordures latérales (30) des grilles (3), et le cadre (2) étant muni de plusieurs pattes d'ancrage (23) qui font saillie de ce cadre (2) et coiffent vers l'extérieur les nervures de support (13) des deux parois latérales (11 caractérisé par le fait que la paroi externe supérieure des côtés latéraux (20) du cadre s'étend pour l'essentiel verticalement ; par le fait qu'une nervure latérale (22), s'étendant le long de tout le cadre (2), fait horizontalement saillie au-delà de cette paroi externe ; et par le fait que les pattes d'ancrage (23) dépassent horizontalement et verticalement de cette nervure latérale (22), à laquelle elles sont reliées par l'intermédiaire d'une zone de rupture programmée.

2. Jeu de pièces détachées selon la revendication 1, caractérisé par le fait que les pattes d'ancrage (23) et la partie attenante (24) du cadre forment une dépouille (27).

3. Jeu de pièces détachées selon la revendication 2, caractérisé par le fait qu'une gorge (25) est prévue au fond de la dépouille, dans la continuité immédiate des pattes d'ancrage (23), en vue de former la zone de rupture programmée.

4. Jeu de pièces détachées selon l'une des revendications 1 à 3, caractérisé par le fait que la hauteur de la nervure de support (13) des parois latérales (11), ainsi que la distance verticale séparant l'épaulement d'appui (28) du cadre de son arête supérieure, sont au moins approximativement égales.

5. Jeu de pièces détachées selon l'une des revendications 1 à 4, caractérisé par le fait qu'il est prévu, en plus, un élément de coiffage (4) fermé sur quatre côtés, présentant d'une part une surface d'appui complémentaire de la surface de contact des parois latérales (11) et, d'autre part, une autre surface de contact de réalisation identique à celle de la surface de contact des parois latérales (11).

6. Jeu de pièces détachées selon l'une des revendications 1 à 5, caractérisé par le fait que la paroi externe verticale du cadre se prolonge, par l'intermédiaire d'une partie de transition arrondie, par la surface de la nervure latérale (22) qui est sensiblement horizontale et occupe une position haute.
